# FASCICULE DE BREVET EUROPEEN

(11) **EP 1 436 509 B1**
(45) Date de publication et mention de la délivrance du brevet: **26.11.2008**
(21) Numéro de dépôt: 02777077.5
(22) Date de dépôt: 12.09.2002
(51) Int. Cl.: F04C 2/344

(54) **POMPE A PALETTES A CYLINDREE VARIABLE**
FLÜGELZELLENPUMPE MIT VERÄNDERLICHER FÖRDERMENGE
VARIABLE-DELIVERY VANE PUMP

(30) Priorité: 12.09.2001 FR 0111825
(43) Date de publication de la demande: 14.07.2004
(73) Titulaire: Pierburg Pump Technology France Sàrl, 57970 Yutz (FR)
(72) Inventeur: KIEFER, Clément, F-57970 Basse-Ham (FR)
(74) Mandataire: Vièl, Frédérique
(86) Numéro de dépôt international: PCT/EP2002/010237
(87) Numéro de publication internationale: WO 2003/023228

(56) Documents cités:
- EP-A- 0 398 377
- DE-A- 2 551 451
- FR-A- 950 131
- FR-A- 2 764 336
- GB-A- 661 596
- US-A- 3 771 921
- US-A- 4 780 069

## Description

La présente invention concerne une pompe à palettes à cylindrée variable selon le préambule de la revendication principale. Une telle poupe est connue du document US-A-3 771921.

Les pompes à palettes sont couramment utilisées pour déplacer différents fluides, notamment de l'eau, de l'huile ou de l'air pour les pompes à vide. Ces pompes sont constituées principalement d'un corps de pompe fermé par un couvercle, formant le stator, et d'un rotor muni de fentes radiales dans lesquelles peuvent coulisser des palettes. Deux palettes successives, avec la paroi intérieure du corps et la paroi extérieure du rotor ainsi que le fond du corps de pompe et le couvercle, forment une cellule. L'aspiration et le refoulement du fluide se font par les parois inférieures et supérieures formées par le fond du corps de pompe et le couvercle. Près du canal d'aspiration, les cellules sont encore petites. Au cours de la rotation du rotor, la cellule grandit et se remplit de fluide. Lorsque la cellule a atteint sa taille maximale, elle est séparée du canal d'aspiration et entre en contact avec le canal de refoulement. Le volume de la cellule commence à diminuer pour atteindre son volume minimal refoulant ainsi le fluide qu'elle contenait.

La variation de débit ou de la pression de sortie peut être obtenue de différentes façons. Dans un premier mode de réalisation, la cavité qui est pratiquée dans le corps de pompe a une section interne doublement excentrique, le rotor tournant au centre de cette section. Avec ce mode de réalisation, il n'est pas possible de modifier le volume de sorte qu'à une vitesse donnée on obtient la même pression ou le même débit.

On connaît du document US 3,771,921 A un dispositif pouvant servir soit de pompe soit dé générateur. Ce dispositif comprend un boîtier dans lequel un anneau mobile peut prendre trois positions : une position centrale, correspondant à un point neutre, et deux positions excentrées par rapport à l'axe du rotor, de part et d'autre du point neutre. Des moyens de déplacement de l'anneau, constitués d'une part d'un ressort et d'autre part d'une cavité dans laquelle pénètre une extrémité de l'anneau mobile, permettent de placer l'anneau mobile dans la position souhaitée. La cavité est raccordée à la canalisation d'air comprimé d'une pompe externe. Lorsque la pompe externe est mise en marche, l'anneau est poussé dans une première position excentrée par l'air comprimé contenu dans la cavité contre l'effet du ressort de compression, et l'air comprimé traverse la pompe qui se met à tourner agissant alors comme un générateur. Si la pompe externe est arrêtée, l'anneau mobile est déplacé par le ressort vers la position centrale où il est bloqué si une barre arrête le mouvement de recul de l'anneau, ou vers une seconde position excentrée, symétrique à la première par rapport au point neutre. L'axe du rotor est alors accouplé à un moteur et la pompe agit comme pompe à palettes simple sans qu'il soit possible d'agir sur sa cylindrée. Le déplacement de l'anneau permet de modifier la fonction du dispositif sans pour autant agir sur sa cylindrée.

Il existe des pompes à palettes conçues de telle sorte qu'il est possible de régler leur cylindrée pour permettre un réglage du volume des cellules et donc un réglage du débit et de la pression.

Ces pompes à cylindrée variable fonctionnent selon le même principe, mais un anneau mobile est intercalé entre la cavité et le rotor. L'anneau mobile peut se déplacer dans la cavité entre une position où il est concentrique à l'axe de rotation du rotor (point neutre) et une position extrême excentrée. Plus les axes sont éloignés, plus le volume des cellules est grand. L'anneau est maintenu en position excentrée par un ressort de rappel dont la tension est réglable. Un piston est placé à l'opposé du ressort et tend à repousser l'anneau vers la position neutre. Le piston est alimenté par le fluide sortant de la pompe de sorte que plus la pression augmente, plus le piston repousse l'anneau vers la position neutre. Lorsque la pression baisse, le ressort de rappel tend à repousser l'anneau vers sa position excentrée.

De telles pompes sont connues par exemple de EP 0 398 377 A.

Ces pompes permettent donc une autorégulation du débit en fonction de la pression. Cependant, le système de piston représente un inconvénient majeur, car il nécessite un alésage correspondant, ce qui est coûteux.

Par ailleurs, le mouvement de l'anneau mobile dans le boîtier soit n'est pas guidé, soit se fait par des surfaces latérales situées sur les bords de la cavité, parallèles au plan de déplacement de l'anneau mobile, sur lesquelles glissent des surfaces correspondantes de l'anneau. Par ailleurs, l'anneau se trouve parfois déséquilibré en raison de la pression latérale qui s'exerce sur lui dans la zone de refoulement, ce qui peut conduire à une usure prématurée des différentes pièces et à un dysfonctionnement du système.

Enfin, les zones d'aspiration et de refoulement ne sont pas isolées, de sorte qu'il n'est pas possible d'atteindre l'équilibre de l'anneau.

On connaît du document GB-A-661 596 une pompe dans laquelle l'huile pénètre par l'arrivée centrée sur l'axe de rotation du moyeu. La face extérieure de l'anneau est donc soumise exclusivement à la pression de refoulement dans la partie gauche de la pompe, ce qui tend à déséquilibrer l'anneau mobile.

Du document FR-A-2 764 336, on connaît une pompe dans laquelle la partie de la surface extérieure de l'anneau soumise à la pression de refoulement et celle soumise à la pression d'aspiration sont identiques et particulièrement réduite. Ici aussi, l'anneau est donc déséquilibré.

L'objectif de l'invention est de développer une pompe à palettes à cylindrée variable selon le préambule qui permette un meilleur équilibre de l'anneau. De plus, l'invention a également pour objectif d'améliorer l'étanchéité des zones d'aspiration et de refoulement pour assurer une meilleure stabilité de l'anneau et permettre d'atteindre l'équilibre de l'anneau.

La pompe à palettes conforme à l'invention est definie dans la revendication 1. de

Dans un mode privilégié de réalisation de l'invention, la chambre de pilotage formée par l'évidement et la saillie communique avec la zone de pression de la pompe pression. Ainsi, il règne la même pression dans la zone de pression de la pompe et dans la chambre de pilotage.

Il est également possible que la pression de pilotage appliquée dans la chambre de pilotage formée par l'évidement et la saillie dépende de la pression régnant dans la zone d'utilisation du fluide pompé par la pompe à palettes. Cette solution permet de tenir compte des pertes de charge entre la zone de refoulement de la pompe et l'endroit du moteur où le fluide pompé est effectivement utilisé.

Ce mode de réalisation simple permet une mise en oeuvre industrielle peu coûteuse. Il est ainsi possible de renoncer aux surfaces latérales de guidage pratiquées d'une part dans les parois de la cavité et sur les bords latéraux de l'anneau.

Dans un mode de réalisation préférentiel, des moyens sont prévus pour relier la chambre formée par l'évidement de guidage et l'organe de guidage avec la zone d'aspiration ou la zone de pression de la pompe. Dans ce dernier cas, il faudra dimensionner l'organe de guidage de telle sorte que la force exercée sur lui par le fluide sous pression soit inférieure à la force exercée par la pression de pilotage sur la saillie.

Afin d'assurer un meilleur équilibre de l'anneau mobile dans la cavité, le boîtier et l'anneau mobile sont dimensionné-s de telle sorte que la composante perpendiculaire au déplacement de l'anneau de la résultante des forces s'exerçant sur ledit anneau mobile est la plus faible possible, sans être nécessairement nulle. Les différentes forces qui s'exercent sur l'anneau sont d'une part l'effort de la pression du fluide à l'intérieur de l'anneau et l'effort de la pression du fluide sur l'extérieur de l'anneau et d'autre part l'effort de la pression de pilotage dans la chambre de pilotage et l'effort des palettes sur l'anneau ainsi que l'effort du ressort de rappel. Cet équilibre de l'anneau est réalisé en déplaçant plus ou moins la partie de la saillie située du côté de la zone de refoulement et la partie correspondante de son évidement et / ou la paroi de guidage située du côté de la zone de refoulement et la partie correspondante de l'évidement de guidage vers la zone de refoulement afin que la section de l'anneau en contact avec la zone de refoulement soit plus ou moins importante. La section de l'anneau qui est en contact avec la zone de refoulement peut être ainsi plus au moins diminuée en fonction de la pression nominale de la pompe. Ainsi, pour les pompes à pression nominale élevée dans lesquelles la pression susceptible de régner dans la zone de refoulement est très importante, la section de l'anneau mobile soumise à cette pression est plus faible que pour les pompes à pression nominale plus faible. L'anneau mobile est ainsi mieux équilibré et il est soumis à des efforts moins importants.

Il est préférable que la section de la surface externe de l'anneau mobile qui est soumise à la pression de sortie régnant dans la zone de refoulement soit moins importante que la section de la surface externe de l'anneau mobile qui est soumise à la pression d'entrée régnant dans la zone d'aspiration. Concrètement, il est préférable que la section de la surface externe de l'anneau mobile située dans la zone de refoulement entre la paroi latérale de la saillie située dans la zone de refoulement et la paroi de guidage située dans la zone de refoulement est inférieure à la section de la surface externe de l'anneau mobile située dans la zone d'aspiration entre la paroi latérale de la saillie située dans la zone d'aspiration et la paroi de guidage située dans la zone d'aspiration.

Dans une variante de l'invention, des moyens sont prévus pour isoler la zone d'aspiration et la zone de pression. En isolant les zones d'aspiration et de refoulement on peut mieux atteindre l'équilibre de l'anneau. Cette étanchéité peut être assurée notamment par la saillie et l'organe de guidage. En laissant la composante perpendiculaire au déplacement de l'anneau de la résultante des forces s'exerçant sur ce dernier légèrement supérieure à zéro, on assure une bonne étanchéité en plaquant la saillie et l'une des parois de guidage dans leur évidement respectif du côté de la zone d'aspiration ou de refoulement. Le jeu nécessaire au bon coulissement de la saillie et des parois de guidage dans leur évidement respectif n'est ainsi pas une cause de fuite. Les moyens d'étanchéité peuvent comprendre en outre des rondelles d'étanchéité placées entre les faces supérieure et inférieure de la cavité du corps et les faces supérieure et inférieure correspondantes du moyeu.

L'invention sera décrite plus en détail ci-dessous à l'aide des figures suivantes :
- Figure 1 :: Vue en coupe de dessus du corps d'une pompe à palettes selon un premier mode de réalisation de l'invention ;
- Figure 2 :: Coupe transversale selon V-V de la pompe à palettes de la figure 1 ;
- Figure 3 :: Vue en perspective d'un anneau mobile selon le premier mode de réalisation ;
- Figure 4 :: Vue de dessus du corps d'une pompe à palettes selon un second mode de réalisation de l'invention.

Les deux exemples de réalisation présentés ci-dessous présentent les mêmes éléments qui sont donc numérotés de la même manière.

La pompe à palettes est constituée d'un corps (1) présentant une cavité (2) dans laquelle peut se déplacer un anneau mobile (3). Au centre de la cavité (2) et à l'intérieur de l'anneau mobile (3) se trouve un moyeu (4) muni de palettes (5) qui se déplacent dans des fentes radiales (6). Un couvercle (7) ferme la cavité (2).

Le volume défini par la paroi intérieure de l'anneau mobile (3) est un cylindre de base circulaire dans les exemples présentés aux figures 1 et 4. Cependant, la base peut être également elliptique par exemple. Ce volume est caractérisé par son centre (A). Lorsque le centre de l'anneau (A) est confondu avec l'axe de rotation (R) du moyeu (4), la pompe se trouve au point mort.

Un ressort de rappel (8), dont la tension peut être réglée par des moyens de réglage habituels, tend à déplacer l'anneau (3) en position excentrée par rapport à l'axe de rotation (R) du moyeu (4). Une saillie (9) est formée sur la circonférence de l'anneau (3) de l'autre côté par rapport au ressort de rappel (8). Cette saillie (9) pénètre dans un évidement (10) correspondant réalisé dans la paroi de la cavité (2).

Le canal d'aspiration (11) et le canal de refoulement (12) peuvent être situés soit dans le fond de la cavité (2) du corps (1) soit dans le couvercle. Un canal d'alimentation relie la zone de refoulement (12) et la chambre de pilotage formée par l'évidement (10) et la saillie (9) de sorte qu'il règne dans cette chambre la même pression que dans la zone de refoulement.

Il est également possible de relier la chambre de pilotage non pas avec la zone de refoulement de la pompe, mais avec la zone du moteur alimentée par la pompe dans laquelle règne la pression du fluide qui doit être pilotée. Ainsi, on tient compte des pertes de charge entre la sortie de la pompe et la zone du moteur (ou de tout autre dispositif alimenté par la pompe) où le fluide doit être présent à une pression donnée.

La pression exercée par le fluide dans la chambre de pilotage et la force du ressort agissent l'une contre l'autre et définissent la position de l'anneau (3) par rapport à l'axe de rotation du moyeu (4) en fonction de la pression régnant dans la zone de refoulement (12) ou de la zone d'utilisation du fluide. Le centre de l'anneau (A) se déplace donc selon un plan parallèle à l'axe de rotation (R) du moyeu (4).

La solution ainsi retenue ne nécessite pas d'alésage ni de piston correspondant, ce qui rend ce mode de réalisation beaucoup plus économique.

Par ailleurs, un organe de guidage est réalisé sur la périphérie de l'anneau (3) du côté du ressort de rappel (8). Cet organe de guidage est formé principalement de deux parois (14, 15) placées sur la face externe de l'anneau (3). Ces parois sont parallèles entre elles et parallèles aux bords latéraux de la saillie (9), et par conséquent au plan de déplacement du centre (A) de l'anneau mobile (3). Ces parois de guidage (14, 15) pénètrent à l'intérieur d'un évidement de guidage correspondant (16) pratiqué dans la cavité (2) du corps (1). Le ressort de rappel (8) prend appui sur l'anneau (3) de préférence entre ces deux parois (14, 15).

Ces parois de guidage (14, 15), en coopération avec l'évidement de guidage (16) dans lequel elles peuvent coulisser, et la saillie de pilotage (9), en coopération avec l'évidement de pilotage (10), constituent des organes de guidage qui assurent un bon déplacement de l'anneau lors de l'utilisation

L'ajustement des dimensions de la saillie (9) et de l'évidement de pilotage (10) d'une part et des parois (14, 15) de guidage et de l'évidement de guidage (16) d'autre part assure une bonne étanchéité entre la zone d'aspiration et la zone de refoulement. Dans certains cas, il peut être nécessaire de compléter cette isolation par deux rondelles d'étanchéité (non représentées) placées entre la face supérieure du moyeu et le couvercle pour l'une et entre la face inférieure du moyeu et le fond de la cavité (2) du corps (1) pour la seconde.

Pour assurer un équilibre des pressions dans la chambre de guidage formée par les parois (14, 15), la périphérie de l'anneau (3) et l'évidement (16), l'une des parois (14, 15), dans l'exemple des figures 1 et 3 la paroi (14), présente une ouverture de communication entre la chambre de guidage et soit la zone d'aspiration soit la zone de refoulement. Il est également possible de prévoir un canal dans le couvercle ou dans le fond de la cavité, solution retenue dans l'exemple présenté à la figure 4.

Il est possible de creuser un évidement dans la saillie (9) formée sur la circonférence de l'anneau (3) pour permettre un gain de poids et de matière dans l'anneau, comme le montre la figure 1.

Afin d'équilibrer l'anneau mobile (3) et d'éviter qu'il ne soit soumis à des efforts trop importants, il est préférable que la section (17) de la surface externe de l'anneau mobile (3) qui est soumise à la pression de sortie régnant dans la zone de refoulement soit plus ou moins importante en fonction de la puissance nominale de la pompe.

Pour cela, il est possible par exemple, comme le montre la figure 4, de décaler plus ou moins la partie de la saillie (9) située du côté de la zone de refoulement et la partie correspondante de son évidement (10) et / ou la paroi de guidage (15) située du côté de la zone de refoulement et la partie correspondante de l'évidement de guidage (16) vers la zone de refoulement. Le point d'appui du ressort (8) sur l'anneau mobile (3) peut être également décalé vers la zone de refoulement. Le décalage vers la zone de refoulement de la saillie (9) / évidement (10) d'une parte et / ou de la paroi de guidage (15) / de l'évidement (16) est calculé de telle sorte que la composante perpendiculaire au déplacement de l'anneau de la résultante des forces s'exerçant sur ce dernier soit aussi faible que possible. Il est possible de laisser cette composante non nulle, afin d'assurer une bonne étanchéité entre la zone d'aspiration et la zone de refoulement. Ainsi équilibré, l'anneau subit moins d'efforts et risque moins de s'user ou de se déformer au cours de l'utilisation au risque de voir apparaître des fuites entre les deux zones d'aspiration et de refoulement ou de voir l'anneau se coincer.

La pompe à palettes conforme à l'invention est plus simple à réaliser que la pompe de l'état de la technique. Par ailleurs, elle ne nécessite pas de piston. Elle est donc plus économique. Ses organes de guidage permettent un déplacement aisé de l'anneau. Ces moyens d'étanchéité permettent d'atteindre l'équilibre de l'anneau. Grâce au bon équilibre de l'anneau mobile, les différents éléments s'usent moins vite et le risque de dysfonctionnement est diminué.

### Liste des références :

- 1.: corps de pompe
- 2.: cavité
- 3.: anneau
- 4.: moyeu
- 5.: palettes
- 6.: fentes radiales
- 7.: couvercle
- 8.: ressort de rappel
- 9.: saillie
- 10.: évidement de pilotage
- 11.: zone d'aspiration
- 12.: zone de refoulement
- 14.: paroi de guidage
- 15.: paroi de guidage
- 16.: évidement de guidage
- 17.: section de la surface extérieure de l'anneau mobile en contact avec la zone de refoulement
- A: centre de l'anneau
- R: axe de rotation du moyeu

## Revendications

1. Pompe à palettes à cylindrée variable comprenant
• un corps (1) présentant une cavité (2) dans laquelle peut se déplacer
• un anneau mobile (3) à l'intérieur duquel se trouve
• un moyeu (4) pouvant tourner autour d'un axe fixe (R) et muni de palettes (5) qui lors de la rotation prennent appui contre la face interne de l'anneau mobile (3),
• des moyens de déplacement pour déplacer l'anneau mobile (3), en fonction d'une pression de pilotage, entre une position centrée sur l'axe de rotation du moyeu (4) et une position extrême prédéfinie excentrée par rapport à l'axe de rotation du moyeu (4), lesquels moyens de déplacement de l'anneau mobile (3) comprennent un évidement (10) pratiqué dans la paroi de la cavité (2) du corps (1), et une saillie (9) formée sur la face externe de l'anneau mobile (3) et destinée à coulisser dans l'évidement (10) de la cavité (2) du corps (1) de sorte à former une chambre de pilotage dans laquelle est appliquée la pression de pilotage,
• un ressort de rappel (8) tendant à déplacer l'anneau mobile (3) dans sa position extrême excentrée, ledit ressort de rappel (8) étant de préférence placé de l'autre côté par rapport à l'évidement (10) et la saillie (9),
• un organe de guidage (14, 15, 16) pour guider l'anneau mobile (3) dans la cavité (2) du corps (1),
**caractérisée en ce que** l'organe de guidage est formé de deux parois (14, 15) placées sur la surface extérieure de l'anneau mobile (3) de l'autre côté par rapport à la saillie (9), parallèles entre elles et parallèles aux bords latéraux de la saillie (9), ces parois (14, 15) étant destinées à coulisser dans un évidement (16) correspondant pratiqué dans la paroi de la cavité (2) du corps (1) et **en ce que** le boîtier (1) et l'anneau mobile (3) sont dimensionnés de telle sorte que la composante perpendiculaire au déplacement de l'anneau (3) de la résultante des forces s'exerçant sur ledit anneau mobile (3) est la plus faible possible, sans être nécessairement nulle, l'équilibre des forces étant réalisé en déplaçant plus ou moins la partie de la saillie (9) située du côté de la zone de refoulement et la partie correspondante de son évidement (10) et / ou la paroi de guidage (15) située du côté de la zone de refoulement et la partie correspondante de l'évidement de guidage (16) vers la zone de refoulement, afin que la section (17) de l'anneau en contact avec la zone de refoulement soit plus ou moins importante..

2. Pompe à palettes selon la revendication 1, **caractérisée en ce que** la section (17) de la surface externe de l'anneau mobile (3) qui est soumise à la pression de sortie régnant dans la zone de refoulement est moins importante que la section de la surface externe de l'anneau mobile (3) qui est soumise à la pression d'entrée régnant dans la zone d'aspiration.

3. Pompe à palettes selon la revendication précédente, **caractérisée en ce que** la section (17) de la surface externe de l'anneau mobile (3) située dans la zone de refoulement (12) entre la paroi latérale de la saillie (9) située dans la zone de refoulement et la paroi de guidage (15) située dans la zone de refoulement est inférieure à la section de la surface externe de l'anneau mobile (3) située dans la zone d'aspiration (11) entre la paroi latérale de la saillie (9) située dans la zone d'aspiration et la paroi de guidage (14) située dans la zone d'aspiration.

4. Pompe à palettes selon l'une des revendications précédentes, **caractérisée en ce que** la chambre de pilotage formée par l'évidement (10) et la saillie (9) communique avec la zone de pression de la pompe.

5. Pompe à palettes selon l'une des revendications 1 à 3, **caractérisée en ce que** la pression de pilotage appliquée dans la chambre de pilotage formée par l'évidement (10) et la saillie (9) dépend de la pression régnant dans la zone d'utilisation du fluide pompé par la pompe à palettes.

6. Pompe à palettes selon l'une des revendications précédentes, **caractérisée en ce que** des moyens sont prévus pour relier la chambre formée par l'évidement (16) de guidage et l'organe de guidage (14, 15) avec la zone d'aspiration ou la zone de pression de la pompe.

7. Pompe à palettes selon l'une des revendications précédentes, **caractérisée en ce que** des moyens sont prévus pour isoler la zone d'aspiration et la zone de pression.

8. Pompe à palettes selon la revendication précédente, **caractérisée en ce que** les moyens d'étanchéité comprennent la saillie (9) et l'organe de guidage (14, 15).

9. Pompe à palettes selon la revendication 7 ou 8, **caractérisée en ce que** les moyens d'étanchéité comprennent des rondelles d'étanchéité placées entre les faces supérieure et inférieure de la cavité (2) du corps (1) et les faces supérieure et inférieure correspondantes du moyeu (4).

## Claims

1. Variable-volume vane pump, comprising:
• a body (1) having a cavity (2) in which there can move
• a movable ring (3) inside which there is situated
• a hub (4) able to turn about a fixed axis (R) and provide with vanes (5) which, during rotation, bear against the internal face of the movable ring (3),
• movement means for moving the movable ring (3), according to a control pressure, between a position centred on the rotation axis of the hub (4) and a predefined extreme position off-centre with respect to the rotation axis of the hub (4), said means of moving the movable ring (3) comprising a recess (10) formed in the wall of the cavity (2) of the body (1), and a projection (9) formed on the external face of the movable ring (3) and intended to slide in the recess (10) of the cavity (2) of the body (1) so as to form a control chamber in which the control pressure is applied,
• a return spring (8) tending to move the movable ring (3) into its off-centre extreme position, said return spring (8) preferably being places on the other side with respect to the recess (10) and the projection (9),
• a guide member (14, 15, 16) for guiding the movable ring (3) in the cavity (2) of the body (1),
**characterised in that** the guide member is formed by two walls (14, 15) placed on the external surface of the movable ring (3) on the other side with respect to the projection (9), parallel to each other and parallel to the lateral edges of the projection (9), these walls (14, 15) being intended to slide in a corresponding recess (16) formed in the wall of the cavity (2) of the body (1), and **in that** the housing (1) and the movable ring (3) are sized so that the component perpendicular to the movement of the ring (3) of the resultant of the forces exerted on said movable ring (3) is as low as possible, without necessarily being zero, the equilibrium of forces being achieved by shifting, to a greater or lesser extent, the part of the projection (9) situated on the same side as the discharge zone and the corresponding part of its recess (10) and/or the guide wall (15) situated on the same side as the discharge zone and the corresponding part of the guide recess (16) towards the discharge zone, so that the section (17) of the ring in contact with the discharge zone is greater or lesser.

2. Vane pump according to claim 1, **characterised in that** the section (17) of the external surface of the movable ring (3) that is subjected to the output pressure prevailing in the discharge zone is smaller than the section of the external surface of the movable ring (3) that is subjected to the inlet pressure prevailing in the suction zone.

3. Vane pump according to the preceding claim, **characterised in that** the section (17) of the external surface of the movable ring (3) situated in the discharge zone (12) between the lateral wall of the projection (9) situated in the discharge zone and the guide wall (15) situated in the discharge zone is less than the section of the external surface of the movable ring (3) situated in the suction zone (11) between the lateral wall of the projection (9) situated in the suction zone and the guide wall (14) situated in the suction zone.

4. Vane pump according to the one of the preceding claims, **characterised in that** the control chamber formed by the recess (10) and the projection (9) communicates with the pressure zone of the pump.

5. Vane pump according to one of claims 1 to 3, **characterised in that** the control pressure applied in the control chamber formed by the recess (10) and the projection (9) depends on the pressure prevailing in the zone where the fluid pumped by the vane pump is used.

6. Vane pump according to one of the preceding claims, **characterised in that** means are provided for connecting the chamber formed by the guide recess (16) and the guide member (14, 15) with the suction zone or the pressure zone of the pump.

7. Vane pump according to one of the preceding claims, **characterised in that** means are provided for isolating the suction zone and the pressure zone.

8. Vane pump according to the preceding claim, **characterised in that** the sealing means comprise the projection (9) and the guide member (14, 125).

9. Vane pump according to claim 7 or 8, **characterised in that** the sealing means comprise sealing washers placed between the top and bottom faces of the cavity (2) of the body (1) and the corresponding to and bottom of the hub (4).

## Patentansprüche

1. Flügelzellenpumpe mit veränderlicher Fördermenge, welche aufweist
- einen Körper (1), welcher einen Hohlraum (2) aufweist, in dem sich versetzen kann
- ein beweglicher Ring (3), in dessen Innern sich befindet
- eine Nabe (4), die sich um eine feststehende Achse (R) drehen kann und die mit Flügelzellen (5) ausgestattet ist, die bei der Rotation gegen die Innenseite des beweglichen Rings (3) aufliegen,
- Versetzungsmittel, um den beweglichen Ring (3) entsprechend eines Steuerdrucks zwischen einer zentralen Position auf der Rotationsachse der Nabe (4) und einer vordefinierten Endposition, die bezogen auf die Rotationsachse der Nabe (4) exzentrisch ist, zu versetzen, wobei die Mittel zur Versetzung des beweglichen Rings (3) eine Aussparung (10) aufweisen, die in der Wand des Hohlraums (2) des Körpers (1) vorgesehen ist, sowie einen Vorsprung (9), der auf der Außenseite des beweglichen Rings (3) gebildet ist und dazu dient, in die Aussparung (10) des Hohlraums (2) des Körpers (1) zu gleiten, derart, dass eine Steuerkammer gebildet wird, in der der Steuerdruck ausgeübt wird,
- eine Rückholfeder (8), die den beweglichen Ring (3) in seine exzentrische Endposition versetzt, wobei die Rückholfeder (8) vorzugsweise bezogen auf die Aussparung (10) und den Vorsprung (9) auf der anderen Seite angeordnet ist,
- ein Führungsorgan (14, 15, 16), um den beweglichen Ring (3) in dem Hohlraum (2) des Körpers (1) zu führen,
**dadurch gekennzeichnet, dass** das Führungsorgan aus zwei Wänden (14, 15) gebildet ist, die auf der Außenfläche des beweglichen Rings (3) bezogen auf den Vorsprung (9) auf der anderen Seite angeordnet sind, zueinander parallel sind und zu den Seitenrändern des Vorsprungs (9) parallel sind, wobei die Wände (14, 15) dazu dienen, in eine entsprechende Aussparung (16) zu gleiten, die in der Wand des Hohlraums (2) des Körpers (1) vorgesehen ist, und dass das Gehäuse (1) und der bewegliche Ring (3) derart bemessen sind, dass die Komponente senkrecht zur Bewegung des Rings (3) der Resultierenden der Kräfte, die auf den beweglichen Ring (3) wirken, so gering wie möglich ist, ohne notwendigerweise null zu sein, wobei das Gleichgewicht der Kräfte hergestellt wird, indem der Teil des Vorsprungs (9), der auf der Seite der Förderzone angeordnet ist, und der entsprechende Teil seiner Aussparung (10) und/oder die Führungswand (15), die auf Seite der Förderzone angeordnet ist, und der entsprechende Teil der Führungsaussparung (16) mehr oder weniger zur Förderzone versetzt werden, damit der Abschnitt (17) des Rings in Kontakt mit der Förderzone mehr oder weniger groß ist.

2. Flügelzellenpumpe gemäß Anspruch 1, **dadurch gekennzeichnet, dass** der Abschnitt (17) der Außenfläche des beweglichen Rings (3), der dem Ausgangsdruck unterliegt, der in der Förderzone herrscht, kleiner ist als der Abschnitt der Außenfläche des beweglichen Rings (3), der dem Eingangsdruck unterliegt, der in der Ansaugzone herrscht.

3. Flügelzellenpumpe gemäß dem vorausgegangenen Anspruch, **dadurch gekennzeichnet, dass** der Abschnitt (17) der Außenfläche des beweglichen Rings (3), der in der Förderzone (12) zwischen der Seitenwand des Vorsprungs (9), die in der Förderzone angeordnet ist, und der Führungswand (15), die in der Förderzone angeordnet ist, kleiner ist als der Abschnitt der Außenfläche des beweglichen Rings (3), der in der Ansaugzone (11) angeordnet ist zwischen der Seitenwand des Vorsprungs (9), die in der Ansaugzone angeordnet ist, und der Führungswand (14), die in der Ansaugzone angeordnet ist.

4. Flügelzellenpumpe gemäß einem der vorausgegangenen Ansprüche, **dadurch gekennzeichnet, dass** die Steuerkammer, die durch die Aussparung (10) und den Vorsprung (9) gebildet wird, mit der Druckzone der Pumpe in Verbindung steht.

5. Flügelzellenpumpe gemäß einem der Ansprüche 1 bis 3, **dadurch gekennzeichnet, dass** der Steuerdruck, der in der Steuerkammer, die durch die Aussparung (10) und den Vorsprung (9) gebildet wird, ausgeübt wird, von dem Druck abhängt, der in der Verwendungszone der von der Flügelzellenpumpe gepumpten Flüssigkeit herrscht.

6. Flügelzellenpumpe gemäß einem der vorausgegangenen Ansprüche, **dadurch gekennzeichnet, dass** Mittel vorgesehen sind, um die durch die Aussparung (16) der Führung und das Führungsorgan (14, 15) gebildete Kammer mit der Ansaugzone oder der Druckzone der Pumpe zu verbinden.

7. Flügelzellenpumpe gemäß einem der vorausgegangenen Ansprüche, **dadurch gekennzeichnet, dass** Mittel vorgesehen sind, um die Ansaugzone und die Druckzone abzudichten.

8. Flügelzellenpumpe gemäß dem vorausgegangenen Anspruch, **dadurch gekennzeichnet, dass** die Dichtungsmittel den Vorsprung (9) und das Führungsorgan (14, 15) umfassen.

9. Flügelzellenpumpe gemäß Anspruch 7 oder 8, **dadurch gekennzeichnet, dass** die Dichtungsmittel Dichtungsringe umfassen, die zwischen der Ober- und der Unterseite des Hohlraums (2) des Körpers (1) und der entsprechenden Ober- und Unterseite der Nabe (4) angeordnet sind.
